# EUROPÄISCHE PATENTSCHRIFT

(11) **EP 2 338 960 B1**
(45) Veröffentlichungstag und Bekanntmachung des Hinweises auf die Patenterteilung: **17.01.2018**
(21) Anmeldenummer: 10011606.0
(22) Anmeldetag: 29.09.2010
(51) Int. Cl.: C11D 1/52, C11D 3/02, C11D 3/10, C11D 3/20, C11D 17/00

(54) **Schaumstabiler WC-Reiniger und -Entkalker in fester Form**
Stable foam WC cleaner and lime-scale remover in solid form
Nettoyeur et détartreur de WC stable en moussage sous forme solide

(30) Priorität: 22.12.2009 DE 102009060397
(43) Veröffentlichungstag der Anmeldung: 29.06.2011
(73) Patentinhaber: Budich International GmbH, 32120 Hiddenhausen (DE)
(72) Erfinder: Budich, Meinrad, 32609 Hüllhorst (DE)
(74) Vertreter: Beckord, Klaus

(56) Entgegenhaltungen:
- WO-A2-2008/020246
- DE-A1- 10 163 650
- GB-A- 2 334 961

## Beschreibung

Die vorliegende Erfindung betrifft einen schaumstabilen WC-Reiniger und -Entkalker in fester Form sowie die Verwendung von Fettsäurealkanolamiden zur Erhöhung der Schaumstabilität bei festen WC-Reinigern und -Entkalkern.

Handelsübliche kombinierte WC-Reiniger und -Entkalker in fester Form (Pulver oder Tablette) basieren auf einem möglichst hohen Anteil von Säuren mit schneller Entkalkungswirkung. Diesbezüglich wird meist bevorzugt Amidosulfonsäure mit einem Anteil von 50 - 80% eingesetzt.

Als weitere Bestandteile kommen Tenside, Tablettierhilfsmittel, Fließhilfsmittel und Gasbildner sowie bei Bedarf auch Bleichmittel und/oder Desinfektionsmittel zum Einsatz. Bei mehrlagiger Ausführung der Tabs können einzelne Lagen auch eingefärbt werden.

Solche kombinierten Reiniger und Entkalker sollen bei der Anwendung in der WC-Schüssel über eine bestimmte Einwirkzeit (mehrere Minuten bis zu mehreren Stunden) selbsttätig wirken. Um dem Anwender diese selbsttätige Wirkung auch optisch zu belegen, kommt für die Vermarktung des Produktes dem Schaumverhalten eine besonders wichtige Rolle zu. Für die Schaumbildung verantwortlich sind dabei neben den schäumenden Tensiden in erster Linie die gasbildenden Reaktionen der Säuren mit den Carbonaten sowie die Freisetzung von Sauerstoff aus dem Bleichmittel. Diese bekannten und breit angewendeten (z.B. Brausepulver, Brausetablette) schaumbildenden Vorgänge haben den Nachteil, dass der Schaum nicht sehr stabil ist. In der Regel wird folglich am Anfang deutlicher Schaum erzeugt, nach kurzer Zeit jedoch wird dieser Vorgang schwächer und der Schaumzerfall überwiegt gegenüber der Schaumbildung. Nachdem das Produkt innerhalb weniger Minuten gelöst ist, zeigt sich somit in der Regel nur noch eine dünne schnell zerfallende Schaumschicht. Der Anwender verbindet damit nicht wie gewünscht eine gute Wirksamkeit während der anschließenden Einwirkzeit. Aufgabe der vorliegenden Erfindung ist es, die Zusammensetzung eines kombinierten WC-Reinigers und -Entkalkers in fester Form so zu definieren, dass eine deutlich verlängerte Schaumstabilität gegeben ist.

Die Aufgabe wurde dadurch gelöst, dass dem WC-Reiniger und -Entkalker in fester Form ein Fettsäurealkanolamid in einer Menge von 0,5 bis 2 Gew.-% zugesetzt wurde.

Fettsäurealkanolamide, welche normalerweise in Textilwaschmitteln als Emulgierhilfsmittel, Lösungsvermittler und zur Viskositätseinstellung eingesetzt werden, werden bereits in speziellen pH-neutralen flüssigen Produkten (z.B. Haarshampoos) als Schaumstabilisatoren eingesetzt. In festen Produkten ist eine solche Anwendung aber bisher weniger bekannt, da Fettsäurealkanolamide nicht wasserlöslich sind und somit ihre schaumstabilisierende Wirkung nicht entfalten können.

Die WO 2008/020246 beschreibt beispielsweise Zusammensetzungen für den sanitären Bereich, die 3 bis 5 Gew.-% eines Schaumstabilisators enthalten können, die aber eine deutlich geringere Schaumstabilität aufweisen. DE 10163650 offenbart ein Sanitärrinigungsmittel, das Fettsäuralkanolamide als Schaumstabilisator enthalten kann. Es hat sich nun überraschend gezeigt, dass Fettsäurealkanolamide bei der Tablettierung oder Pulverisierung in einer Art beeinflusst werden, die bei kombinierten WC-Reinigern und -Entkalkern in fester Form zu einer Verfügbarkeit der Fettsäurealkanolamide in wässriger Lösung und somit zu einer deutlich erhöhten Schaumstabilität führt.

Die Erfindung stellt somit einen WC-Reiniger und -Entkalker in fester Form bereit, welcher mindestens eine Säure sowie mindestens einen Gasbildner umfasst, der dadurch gekennzeichnet ist, dass dieser ein Fettsäurealkanolamid als Schaumstabilisator umfasst.

Die gegenwärtigen Erfinder haben überraschend festgestellt, dass die Zugabe eines oder mehrerer Fettsäurealkanolamide zu einem System basierend auf Säuren, Carbonaten und gegebenenfalls Tensiden bewirkte, dass der Schaum feinporiger gebildet wird und dieser deutlich langsamer zerfällt als ohne Zugabe von Fettsäurealkanolamid. Somit wird in der Anwendung des Produktes erreicht, dass während des gesamten Lösevorganges deutlich mehr Schaum gebildet wird als gleichzeitig zerfällt. Am Ende des Lösevorganges ist folglich eine deutlich höhere Schaumschicht gebildet. Diese Schaumschicht zerfällt so langsam, dass gegenüber einer Zusammensetzung ohne Fettsäurealkanolamid im Labortest eine mindestens 15 Minuten längere Zeit gegeben ist, in der die Schaumschicht eine Höhe von mindestens 0,5 cm aufweist.

Bei dem erfindungsgemäßen WC-Reiniger und -Entkalker ist die Säure vorzugsweise ausgewählt aus Amidosulfonsäure, einer Hydroxycarbonsäure, insbesondere Zitronensäure, Äpfelsäure oder Weinsäure, Natriumhydrogensulfat oder einer beliebigen Kombination von diesen. Die Säure bzw. die Kombination verschiedener Säuren ist dabei besonders bevorzugt in einem Anteil von 50 bis 80 Gew.-%, insbesondere von 60 bis 75 Gew.-% enthalten.

Eine bevorzugte Variante des erfindungsgemäßen WC-Reinigers und -Entkalkers enthält einen Anteil von 50 bis 80 Gew.-%, insbesondere 60 bis 70 Gew.-% an Amidosulfonsäure. Es kann besonders bevorzugt auch ein synergetisches Säuresystem basierend auf Natriumhydrogensulfat (Natriumbisulfat), Amidosulfonsäure und einer Hydroxycarbonsäure (z.B. Zitronensäure, Äpfelsäure, Weinsäure) zur Anwendung kommen, wobei die Amidosulfonsäure, die Hydroxycarbonsäure sowie das Natriumhydrogensulfat insgesamt ebenfalls einen Anteil von 50 bis 80 Gew.-%, insbesondere 60 bis 70 Gew.-% ausmachen. Letztere Variante wird insbesondere dann angewendet, wenn die Rohstoffverfügbarkeit für die Amidosulfonsäure eingeschränkt ist.

Der WC-Reiniger und -Entkalker in fester Form der Erfindung enthält vorzugsweise einen Gasbildner, der ausgewählt ist aus Natriumcarbonat, Natriumhydrogencarbonat, einem (gasbildenden) Bleichmittel oder einer beliebigen Kombination von diesen.. Der Anteil des Gasbildners liegt dabei vorzugsweise bei 10 bis 30 Gew.-%.

Weiterhin kann der WC-Reiniger und -Entkalker in fester Form einen oder mehrere Bestandteile umfassen, die ausgewählt sind aus Tensiden, Tablettierhilfsmitteln, Fließhilfsmitteln, Bleichmitteln, Duftstoffen, Farbstoffen und/oder Desinfektionsmitteln. Weitere für solche Produkte übliche Zusätze können ebenfalls enthalten sein.

Als Tenside kommen dabei beispielsweise gut schäumende anionische Tenside, wie z.B. ein Fettalkoholsulfat, in Betracht. Diese werden vorzugsweise in einem Anteil von 0,5 bis 1,5 Gew.-%, insbesondere 0,8 bis 1,0 Gew.-%, eingesetzt.

Als Tablettierhilfsmittel kann z.B. Polyethylenglykol eingesetzt werden, das vorzugsweise in einem Anteil von 2 bis 5 Gew.-%, insbesondere 3 bis 4 Gew.-%, vorliegt.

Als Fließhilfsmittel eignet sich z.B. amorphes, hochdisperses Siliziumdioxid, das vorzugsweise mit bis zu ca. 0,5 Gew.-%, insbesondere bis zu ca. 0,2 Gew.-% enthalten ist.

Ein mögliches Bleichmittel, das ebenfalls in dem erfindungsgemäßen WC-Reiniger und -Entkalker enthalten sein kann, ist ein Percarbonat, z.B. Natriumpercarbonat, das vorzugsweise in einem Anteil von 3 bis 5 Gew.-%, vorzugsweise 4 bis 4,5 Gew.-% enthalten ist. Diese Bleichmittel sind z.B. gasbildend.

Weiterhin kann ein Duftstoff, z.B. ein Parfüm, und/oder ein Farbstoff enthalten sein, die vorzugsweise jeweils in einem Anteil von bis zu ca. 0,1 Gew.-%, insbesondere bis zu ca. 0,05 Gew.-% enthalten sind.

Schließlich kann ebenfalls ein Desinfektionsmittel, beispielsweise Kaliumsorbat, enthalten sein, welches vorzugsweise in einem Anteil von bis zu ca. 1 Gew.-%, insbesondere bis zu ca. 0,5 Gew.-%, vorliegt.

Das Fettsäurealkanolamid ist in dem erfindungsgemäßen WC-Reiniger und - Entkalker in einem Anteil von 0,5 bis 2 Gew.-% enthalten.

Als Fettsäurealkanolamid sind beispielsweise Fettsäuremono- oder -diethanolamide mit einem Fettsäurerest mit 12 - 18 Kohlenstoffatomen geeignet. Hierbei können sowohl die Verbindungen mit einer einheitlichen Kohlenstoffanzahl im Fettsäurerest als auch Gemische von Fettsäureethanolamiden mit unterschiedlich langen Fettsäureresten verwendet werden. Bevorzugte Fettsäurealkanolamide leiten sich von Kokosfettsäure ab. Derartige Fettsäurealkanolamide sind unter der Bezeichnung "Comperlan" (Hersteller: Cognis) im Handel erhältlich (z.B. Kokosfettsäuremonoethanolamid als Comperlan 100 oder Kokosfettsäurediethanolamid als Comperlan KD). Im Alkanolrest sind vorzugsweise 1 4 Kohlenstoffatome enthalten, wobei Ethanol als Alkanol bevorzugt ist.

Der WC-Reiniger und -Entkalker in fester Form gemäß der Erfindung liegt vorzugsweise in Form eines Pulvers oder einer Tablette (eines Tabs), besonders bevorzugt in Form einer Tablette vor. Insbesondere bei der Form einer Tablette kommt die schaumstabilisierende Wirkung der erfindungsgemäß zugesetzten Fettsäurealkanolamide besonders gut zum Tragen.

Die Erfindung betrifft daher weiterhin die Verwendung von Fettsäurealkanolamiden zur Erhöhung der Schaumstabilität bei festen WC-Reinigern und -Entkalkern, insbesondere in der Form von Tabletten.

Ein bevorzugter erfindungsgemäßer WC-Reiniger und -Entkalker weist die folgende Zusammensetzung auf:
50 bis 80 Gew.-% mindestens einer Säure
10 bis 30 Gew.-% mindestens eines Gasbildners
0,5 bis 2 Gew.-% eines Fettsäurealkanolamids
0 bis 1,5 Gew.-% Tenside
0 bis 5 Gew.-% Tablettierhilfsmittel
0 bis 0,5 Gew.-% Fließhilfsmittel
0 bis 5 Gew.-% Bleichmittel
0 bis 0,1 Gew.-% Duftstoffe
0 bis 0,1 Gew.-% Farbstoffe

Neben den oben genannten Bestandteilen kann Natriumsulfat als Füllstoff zum Auffüllen der Zusammensetzung auf 100 Gew.-% eingesetzt werden.

Bei der Herstellung von Tabletten bzw. Tabs wird das Pulver für die Tabs bevorzugt in einem Zwangsmischer gemischt, wobei die Mischzeiten so zu optimieren sind, dass das Pulver bei guter Mischgüte nicht schon mechanisch zerkleinert wird. In so genannten Pflugscharmischern (z.B. vom Hersteller Lödige) haben sich beispielsweise Mischzeiten von 1 bis 6 min (bevorzugt 2 bis 4 min) bewährt. Der Verteilung des flüssigen Parfüms kommt dabei eine besondere Rolle zu. Zur Erzielung einer gleichmäßigen Verteilung wird dieses bevorzugt über ein Verdüsungssystem während der Mischung zugegeben. Die Tablettierung der Pulvermischung erfolgt bevorzugt auf herkömmlichen Rundläufer-Tablettenpressen (z.B. von Herstellern wie Korsch, Linotech, Fette, GEA).

Die vorliegende Erfindung wird nun weiter anhand der folgenden Beispiele erläutert.

Verschiedene WC-Reiniger und -Entkalker wurden mit den in der nachfolgenden Tabelle 1 angegebenen Zusammensetzungen wie oben beschrieben hergestellt.

Anschließend wurde die Schaumstabilität wie im Folgenden beschrieben getestet:
Für den Labortest wird ein schlankes 2 Liter Becherglas mit 1400 ml Wasser (Leitungswasser mittlerer Härte) gefüllt. Der kombinierte WC-Reiniger und - Entkalker wird (als Tab mit 25 g Gewicht, einem Durchmesser von 35 mm und 6 t Pressgewicht gepresst) dem Wasser zugegeben und löst sich innerhalb weniger Minuten. Wenn keine Gasbildung mehr im Wasser erkennbar ist, wird die mittlere Schaumhöhe bestimmt und die Zeitaufnahme gestartet. Sobald die Schaumschicht eine Höhe von weniger als 0,5 cm erreicht, wird die Messung abgebrochen. Die Ergebnisse der Messung sind ebenfalls in Tabelle 1 gezeigt.

Die in Tabelle 1 dargestellten Ergebnisse der Messung zeigen, dass die Zugabe von Fettsäurealkanolamiden die Schaumstabilität beträchtlich erhöht.

**Tabelle 1**

| | **Rezeptur A Standard** | **Rezeptur A schaumstabil** | **Rezeptur B Standard** | **Rezeptur B schaumstabil** | **Rezeptur C Standard** | **Rezeptur C schaumstabil** |
|---|---|---|---|---|---|---|
| Amidosulfonsäure | 70 | 70 | 21 | 21 | 60 | 60 |
| Zitronensäure | 5 | 5 | 19 | 19 | - | - |
| Natriumbisulfat | - | - | 25 | 25 | - | - |
| Natriumcarbonat | 11 | 11 | 2 | 2 | 7 | 7 |
| Natriumhydrogencarbonat | 3,5 | 3,5 | 12 | 12 | 20 | 20 |
| Natriumpercarbonat | 4,5 | 4,5 | 4 | 4 | - | - |
| Natrium Fettalkohol Sulfat | 0,8 | 0,8 | 0,8 | 0,8 | 1 | 1 |
| Parfüm | optional 0,05 | optional 0,05 | optional 0,05 | optional 0,05 | optional 0,05 | optional 0,05 |
| Polyethylenglykol | 3 | 3 | 3 | 3 | 4 | 4 |
| Fließhilfsmittel | optional 0,2 | optional 0,2 | optional 0,2 | optional 0,2 | optional 0,2 | optional 0,2 |
| Desinfektionsmittel | optional 0,5 | optional 0,5 | optional 0,5 | optional 0,5 | optional 0,5 | optional 0,5 |
| **Kokosfettsäure-monoethanolamid** | - | 1,0 | - | 2,0 | - | 1,0 |
| Natriumsulfat | Rest zu 100 | Rest zu 100 | Rest zu 100 | Rest zu 100 | Rest zu 100 | Rest zu 100 |

| **Zeit** | **Schaum höhe** | **Schaum höhe** | **Schaum höhe** | **Schaum höhe** | **Schaum höhe** | **Schaum höhe** |
|---|---|---|---|---|---|---|
| 0 min | 1,0 cm | 1,4 cm | 1,0 cm | 2,5 cm | 1,5 cm | 4,5 cm |
| 5 min | 0,8 cm | 1,1 cm | 0,7 cm | 1,7 cm | 0,7 cm | 3,7 cm |
| 10 min | 0,5 cm | 0,8 cm | 0,5 cm | 1,2 cm | 0,4 cm | 2,9 cm |
| 15 min | 0,3 cm | 0,6 cm | 0,4 cm | 0,9 cm | | 2,0 cm |
| 30 min | | 0,5 cm | | 0,7 cm | | 1,0 cm |
| 45 min | | 0,4 cm | | 0,5 cm | | 0,4 cm |
| 60 min | | | | 0,4 cm | | |

## Patentansprüche

1. Ein WC-Reiniger und -Entkalker in fester Form, welcher mindestens eine Säure sowie mindestens einen Gasbildner umfasst, **dadurch gekennzeichnet, dass** dieser ein Fettsäurealkanolamid in einem Anteil von 0,5 bis 2 Gew.-% als Schaumstabilisator umfasst.

2. WC-Reiniger und -Entkalker in fester Form nach Anspruch 1, **dadurch gekennzeichnet, dass** die Säure ausgewählt ist aus Amidosulfonsäure, einer Hydroxycarbonsäure, insbesondere Zitronensäure, Äpfelsäure oder Weinsäure, Natriumhydrogensulfat oder einer beliebigen Kombination von diesen.

3. WC-Reiniger und -Entkalker in fester Form nach Anspruch 2, **dadurch gekennzeichnet, dass** dieser eine Kombination aus Amidosulfonsäure und einer Hydroxycarbonsäure sowie Natriumhydrogensulfat umfasst.

4. WC-Reiniger und -Entkalker in fester Form nach einem der Ansprüche 1 bis 3, **dadurch gekennzeichnet, dass** der Gasbildner ausgewählt ist aus Natriumcarbonat, Natriumhydrogencarbonat, einem Bleichmittel oder einer beliebigen Kombination von diesen.

5. WC-Reiniger und -Entkalker in fester Form nach einem der Ansprüche 1 bis 4, **dadurch gekennzeichnet, dass** dieser einen oder mehrere Bestandteile umfasst, die ausgewählt sind aus Tensiden, Tablettierhilfsmitteln, Fließhilfsmitteln, Bleichmitteln, Duftstoffen, Farbstoffen und/oder Desinfektionsmitteln.

6. WC-Reiniger und -Entkalker in fester Form nach einem der Ansprüche 1 bis 5, **dadurch gekennzeichnet, dass** das Fettsäurealkanolamid ausgewählt ist aus Fettsäuremonoethanolamiden und Fettsäurediethanolamiden oder Gemischen von diesen mit einem Fettsäurerest mit 12-18 Kohlenstoffatomen.

7. WC-Reiniger und -Entkalker in fester Form nach einem der Ansprüche 1 bis 6, **dadurch gekennzeichnet, dass** das Fettsäurealkanolamid Kokosfettsäuremonoethanolamid oder Kokosfettsäurediethanolamid oder eine Mischung von diesen ist.

8. WC-Reiniger und -Entkalker in fester Form nach einem der Ansprüche 1 bis 7, **dadurch gekennzeichnet, dass** dieser in Form eines Pulvers oder einer Tablette vorliegt.

9. Verwendung von Fettsäurealkanolamiden in einem Anteil von 0,5 bis 2 Gew.-% zur Erhöhung der Schaumstabilität bei festen WC-Reinigern und -Entkalkern, insbesondere in der Form von Tabletten.

## Claims

1. A toilet cleaner and descaler in solid form which comprises at least one acid and at least one gas former, **characterized in that** this comprises a fatty acid alkanolamide in a proportion of 0.5 to 2% by weight as a foam stabilizer.

2. The toilet cleaner and descaler in solid form according to claim 1, **characterized in that** the acid is selected from amidosulfonic acid, a hydroxycarboxylic acid, in particular citric acid, malic acid or tartaric acid, sodium hydrogen sulfate or any combination of these.

3. The toilet cleaner and descaler in solid form according to claim 2, **characterized in that** it comprises a combination of amidosulfonic acid and a hydroxycarboxylic acid and sodium hydrogen sulfate.

4. The toilet cleaner and descaler in solid form according to one of claims 1 to 3, **characterized in that** the gas former is selected from sodium carbonate, sodium hydrogen carbonate, a bleaching agent or any combination of these.

5. The toilet cleaner and descaler in solid form according to one of claims 1 to 4, **characterized in that** it comprises one or more components selected from surfactants, tableting agents, flow aids, bleaching agents, perfumes, dyes and/or disinfecting agents.

6. The toilet cleaner and descaler in solid form according to one of claims 1 to 5, **characterized in that** the fatty acid alkanolamide is selected from fatty acid monoethanolamides and fatty acid diethanolamides or mixtures of these with a fatty acid residue having 12-18 carbon atoms.

7. The toilet cleaner and descaler in solid form according to one of claims 1 to 6, **characterized in that** the fatty acid alkanolamide is coconut fatty acid monoethanolamide or coconut fatty acid diethanolamide or a mixture of these.

8. The toilet cleaner and descaler in solid form according to one of claims 1 to 7, **characterized in that** it is in the form of a powder or a tablet.

9. Use of fatty acid alkanolamides in a proportion of 0.5 to 2% by weight to increase the foam stability for solid toilet cleaners and descalers, in particular in the form of tablets.

## Revendications

1. Un nettoyant et détartrant pour les WC sous forme solide, lequel comprend au moins un acide, ainsi qu'au moins un générateur de gaz, **caractérisé en ce que** celui-ci comprend en tant que stabilisateur de mousse un alcanolamide d'acide gras dans une part de 0,5 à 2 % en poids.

2. Un nettoyant et détartrant pour les WC sous forme solide selon la revendication 1, **caractérisé en ce que** l'acide est choisi parmi l'acide amidosulfonique, un acide hydroxycarbonique, notamment l'acide citrique, l'acide malique ou l'acide tartrique, l'hydrogénosulfate de sodium ou une association quelconque de ces derniers.

3. Un nettoyant et détartrant pour les WC sous forme solide selon la revendication 2, **caractérisé en ce que** celui-ci comprend une association d'un acide amidosulfonique et d'un acide hydroxycarbonique, ainsi que de l'hydrogénosulfate de sodium.

4. Un nettoyant et détartrant pour les WC sous forme solide selon l'une quelconque des revendications 1 à 3, **caractérisé en ce que** le générateur de gaz est choisi parmi le carbonate de sodium, l'hydrogénocarbonate de sodium, un agent de blanchiment ou une association quelconque de ces derniers..

5. Un nettoyant et détartrant pour les WC sous forme solide selon l'une quelconque des revendications 1 à 4, **caractérisé en ce que** celui-ci comprend un ou plusieurs composants, qui sont choisis parmi des agents tensioactifs, des adjuvants de pastillage, des agents anti-agglutinants, des agents de blanchiment, des parfums, des colorants et/ou des désinfectants.

6. Un nettoyant et détartrant pour les WC sous forme solide selon l'une quelconque des revendications 1 à 5, **caractérisé en ce que** l'alcanolamide d'acide gras est choisi parmi des monoéthanolamides d'acides gras et des diéthanolamides d'acides gras ou des mélanges de ces derniers, avec un radical d'acide gras avec de 12 à 18 atomes de carbone.

7. Un nettoyant et détartrant pour les WC sous forme solide selon l'une quelconque des revendications 1 à 6, **caractérisé en ce que** l'alcanolamide d'acide gras est un monoéthanolamide d'acide gras de coco ou un diéthanolamide d'acide gras de coco ou un mélange de ces derniers.

8. Un nettoyant et détartrant pour les WC sous forme solide selon l'une quelconque des revendications 1 à 7, **caractérisé en ce que** celui-ci se présente sous la forme d'une poudre ou d'une tablette.

9. Utilisation d'alcanolamide d'acide gras dans une part de 0,5 à 2 % en poids pour augmenter la stabilité de la mousse pour un nettoyant et détartrant pour WC, notamment sous la forme de tablettes.
